# EUROPÄISCHE PATENTSCHRIFT

(11) **EP 3 377 698 B1**
(45) Veröffentlichungstag und Bekanntmachung des Hinweises auf die Patenterteilung: **11.12.2019**
(21) Anmeldenummer: 16787726.5
(22) Anmeldetag: 19.10.2016
(51) Int. Cl.: E01B 27/16, B06B 1/18, F15B 15/14

(54) **STOPFAGGREGAT SOWIE VERFAHREN ZUM UNTERSTOPFEN EINES GLEISES**
TAMPING UNIT AND METHOD FOR TAMPING A TRACK
GROUPE DE BOURRAGE ET PROCÉDÉ DE BOURRAGE D'UNE VOIE FERRÉE

(30) Priorität: 18.11.2015 AT 7422015
(43) Veröffentlichungstag der Anmeldung: 26.09.2018
(73) Patentinhaber: Plasser & Theurer Export von Bahnbaumaschinen Gesellschaft m.b.H., 1010 Wien (AT)
(72) Erfinder: STEINER, Ronald, 3203 Rabenstein an der Pielach (AT)
(86) Internationale Anmeldenummer: PCT/EP2016/001733
(87) Internationale Veröffentlichungsnummer: WO 2017/084732

(56) Entgegenhaltungen:
- EP-A2- 1 653 003
- WO-A1-2013/190960
- CH-A5- 597 522
- DE-A1-102007 061 294
- US-A- 4 068 595

## Beschreibung

Die Erfindung betrifft ein Stopfaggregat nach den im Oberbegriff von Anspruch 1 angeführten Merkmalen sowie ein Verfahren zum Unterstopfen eines Gleises, dessen bekannte Merkmale im Oberbegriff von Anspruch 5 angeführt sind.

Durch EP 1 653 003 A2 ist ein Stopfaggregat bekannt, wobei zum Unterstopfen eines Gleises Stopfpickel paarweise zueinander bewegt werden. Diese Beistellbewegung zur Schotterverdichtung wird mit Hilfe eines hydraulisch beaufschlagbaren Beistellzylinders durchgeführt. Der Beistellbewegung wird hydraulisch eine Vibrationsbewegung überlagert, um damit ein einfacheres Eindringen in den Schotter sowie eine verbesserte Verdichtung zu erzielen.

Die Aufgabe der vorliegenden Erfindung liegt nun in der Schaffung eines Stopfaggregates sowie eines Verfahrens der eingangs genannten Art, mit dem ein reduzierter Energieaufwand für die Schwingungsüberlagerung in den Beistellantrieben möglich ist.

Diese Aufgabe wird erfindungsgemäß mit einem Stopfaggregat bzw. einem Verfahren der gattungsgemäßen Art durch die im Kennzeichen der Hauptansprüche 1 bzw. 5 angeführten Merkmale gelöst.

Mit einer derartigen dritten Druckkammer ist eine vorteilhafte Trennung zwischen der Druckbeaufschlagung für die Beistellbewegung und der dieser überlagerten Vibrationsamplitude erzielbar. Durch die damit verbundene Addition von Beistell- und Vibrationsimpuls sind unter Reduktion des Energieaufwandes geringere Drücke verwendbar. Im Falle von verkrustetem Schotter kann mit einer Druckerhöhung eine deutlich höhere Schlagkraft in Richtung der Beistellbewegung unter Beibehaltung der Schwingungsamplitude erzielt werden.

Weitere Vorteile der Erfindung ergeben sich aus den Patentansprüchen und der Zeichnungsbeschreibung.

Im Folgenden wird die Erfindung anhand eines in der Zeichnung dargestellten Ausführungsbeispieles näher beschrieben. Es zeigen: Fig. 1 eine Seitenansicht einer Stopfmaschine mit einem Stopfaggregat, Fig. 2 eine vergrößerte Seitenansicht des Beistellantriebe aufweisenden Stopfaggregates, und Fig. 3 einen schematischen Querschnitt durch einen Beistellantrieb.

Eine in Fig. 1 vereinfacht dargestellte Stopfmaschine 1 weist einen durch Schienenfahrwerke 2 auf einem Gleis 3 verfahrbaren Maschinenrahmen 4 auf. Zwischen den beiden Schienenfahrwerken 2 ist ein durch einen Antrieb 5 höhenverstellbares Stopfaggregat 6 zum Unterstopfen von Schwellen 7 angeordnet.

Das in Fig. 2 vergrößert dargestellte Stopfaggregat 6 weist in einer Beistellbewegung 8 paarweise um eine Schwenkachse 9 zueinander bewegbare, an einem unteren Ende 10 mit Stopfpickeln 11 verbundene Stopfhebel 12 auf. Diese sind an einem oberen Ende 13 jeweils mit einem hydraulischen Beistellantrieb 14 verbunden, die sowohl zur Durchführung der Beistellbewegung 8 als auch einer dieser überlagerten Vibration ausgebildet sind. Beide Stopfhebel 12 und die Beistellantriebe 14 sind auf einem durch den Antrieb 5 relativ zu einem Aggregatrahmen 15 höhenverstellbaren Träger 16 gelagert.

Wie in Fig. 3 ersichtlich, ist in einem - einen Beistellkolben 17 mit einer Kolbenstange 18 aufweisenden - Hydraulikzylinder 19 des Beistellantriebes 14 eine erste Druckkammer 20 zur Erzeugung der Beistellbewegung 8 angeordnet. Für eine der Beistellbewegung 8 entgegen gerichtete Öffnungsbewegung ist kolbenstangenseitig eine zweite Druckkammer 21 vorgesehen.

Eine zur Vibrationserzeugung vorgesehene dritte Druckkammer 22 ist durch einen in der Kolbenstange 18 angeordneten Hohlraum 23 gebildet. Dieser ist kolbenseitig durch eine an einem Zylinderboden 24 des Hydraulikzylinders 19 befestigte zweite Kolbenstange 25 begrenzt. Beide Kolbenstangen 18, 25 sind koaxial zu einer Zylinderachse 26 des Hydraulikzylinders 19 angeordnet.

Den drei Druckkammern 20, 21, 22 sind jeweils Hydraulikleitungen 27 zugeordnet, wobei die an die erste Druckkammer 20 angeschlossene Hydraulikleitung 27 mit einem als Blasenspeicher ausgebildeten Energiespeicher 28 verbunden ist. Eine Kolbenfläche 29 der zweiten Kolbenstange 25 und eine kolbenstangenseitige Kolbenfläche 30 des Beistellkolbens 17 weisen gleichen Flächeninhalt auf.

Zum Unterstopfen der Schwelle 7 werden durch Beaufschlagung jeweils der ersten Druckkammer 20 jedes Beistellantriebes 14 beide Stopfhebel 12 bezüglich eines unteren Abschnittes um die Schwenkachse 9 zueinander verschwenkt, wodurch die Stopfpickel 11 in der Beistellbewegung 8 zueinander beigestellt werden. Nach Beendigung der Beistellbewegung bzw. der Schotterverdichtung wird die entgegen gerichtete Öffnungsbewegung durch Beaufschlagung der zweiten Druckkammer 21 erreicht.

Der Beistell- und Öffnungsbewegung der Stopfpickel 11 wird jeweils eine aus zwei Schwingungsamplituden zusammengesetzte, vorzugsweise sinusförmige Schwingung überlagert, wobei die in Richtung der Beistellbewegung 8 (s. Fig. 3) wirkende erste Schwingungsamplitude durch einen Druckimpuls in der dritten Druckkammer 22 erzeugt wird. Damit addieren sich Beistell- und Vibrationskraft in der für die Schotterverdichtung bzw. für das Aufbrechen von verkrustetem Schotter sehr wichtigen Beistellbewegung.

Die in der Gegenrichtung (in Öffnungsrichtung der Stopfpickel 11) wirksame zweite Schwingungsamplitude wird durch einen Druckimpuls in der zweiten Druckkammer 21 gebildet.

Mit dem zweiten Vibrationsimpuls wird eine Fluidverdrängung aus der ersten Druckkammer 20 verursacht. Die damit erzeugte Energie wird im Energiespeicher 28 zwischengespeichert und mit der Aktivierung des ersten Vibrationsimpulses wieder in die erste Druckkammer 20 rückgeführt.

## Patentansprüche

1. Stopfaggregat mit in einer Beistellbewegung (8) paarweise um eine Schwenkachse (9) zueinander bewegbaren, an einem unteren Ende (10) mit Stopfpickeln (11) verbundenen Stopfhebeln (12), wobei diese an einem oberen Ende (13) mit einem zur Durchführung der Beistellbewegung (8) sowie einer dieser überlagerten Vibration ausgebildeten hydraulischen Beistellantrieb (14) verbunden sind,
**dadurch gekennzeichnet, dass**
in einem - einen Beistellkolben (17) mit einer Kolbenstange (18) aufweisenden - Hydraulikzylinder (19) des Beistellantriebes (14) eine erste Druckkammer (20) zur Erzeugung der Beistellbewegung, eine zweite Druckkammer (21) zur Erzeugung einer der Beistellbewegung entgegen gerichteten Öffnungsbewegung und eine zur Vibrationserzeugung vorgesehene dritte Druckkammer (22) angeordnet ist.

2. Stopfaggregat nach Anspruch 1, **dadurch gekennzeichnet, dass** die dritte Druckkammer (22) durch einen in der Kolbenstange (18) angeordneten Hohlraum (23) gebildet ist, der kolbenseitig durch eine an einem Zylinderboden (24) des Hydraulikzylinders (19) befestigte zweite Kolbenstange (25) begrenzt ist, wobei beide Kolbenstangen (18, 25) koaxial zu einer Zylinderachse (26) des Hydraulikzylinders (19) angeordnet sind.

3. Stopfaggregat nach Anspruch 2, **dadurch gekennzeichnet, dass** eine Kolbenfläche (29) der zweiten Kolbenstange (25) und eine kolbenstangenseitige Kolbenfläche (30) des Beistellkolbens (17) gleichen Flächeninhalt aufweisen.

4. Stopfaggregat nach Anspruch 1, **dadurch gekennzeichnet, dass** die erste Druckkammer (20) mit einem Energiespeicher (28) verbunden ist.

5. Verfahren zum Unterstopfen eines Gleises, wobei um eine Schwenkachse (9) zueinander bewegbare, an einem unteren Ende (10) mit Stopfpickeln (11) verbundene Stopfhebel (12) durch Beaufschlagung einer ersten Druckkammer (20) in einer Beistellbewegung (8) zueinander beigestellt und durch Beaufschlagung einer zweiten Druckkammer (21) in einer entgegengesetzten Öffnungsbewegung geöffnet werden, und wobei diesen beiden Bewegungen jeweils eine Vibration überlagert wird, **dadurch gekennzeichnet, dass** ein jeweils in Richtung der Beistellbewegung (8) wirksamer erster Vibrationsimpuls in einer dritten Druckkammer (22) erzeugt wird.

6. Verfahren nach Anspruch 5, **dadurch gekennzeichnet, dass** ein in Richtung der Öffnungsbewegung (8) wirksamer zweiter Vibrationsimpuls in der zweiten Druckkammer (21) erzeugt wird.

7. Verfahren nach Anspruch 6, **dadurch gekennzeichnet, dass** die durch den zweiten Vibrationsimpuls und die damit verursachte Fluidverdrängung aus der ersten Druckkammer (20) erzeugte Energie in einem Energiespeicher (28) zwischengespeichert und mit der Aktivierung des ersten Vibrationsimpulses wieder in die erste Druckkammer (20) rückgeführt wird.

## Claims

1. A tamping unit having tamping levers (12) which, at a lower end (10), are connected to tamping tines (11) and are movable towards one another in pairs about a pivot axis (9) in a squeezing motion (8), wherein said tamping levers (12) are connected at an upper end (13) to a hydraulic squeezing drive (14) designed for carrying out the squeezing motion (8) and a vibration superimposed thereon, **characterized in that**
a first pressure chamber (20) for producing the squeezing motion, a second pressure chamber (21) for producing an opening motion directed opposite to the squeezing motion, and a third pressure chamber (22) for producing vibrations are arranged in a hydraulic cylinder (19) - having a squeezing piston (17) with a piston rod (18) - of the squeezing drive (14).

2. A tamping unit according to claim 1, **characterized in that** the third pressure chamber (22) is formed by a cavity (23), arranged in the piston rod 18, which is delimited at the piston side by a second piston rod (25) fastened to a cylinder base (24) of the hydraulic cylinder (19), wherein both piston rods (18, 25) are arranged coaxially to a cylinder axis (26) of the hydraulic cylinder (19).

3. A tamping unit according to claim 2, **characterized in that** a piston surface (29) of the second piston rod (25) and a piston surface (30) of the squeezing piston (17) at the piston rod side have equal surface areas.

4. A tamping unit according to claim 1, **characterized in that** the first pressure chamber (29) is connected to an energy store (28).

5. A method of tamping a track, wherein tamping levers (12), connected at a lower end (10) to tamping tines (11) and movable towards one another about a pivot axis (9), are swivelled towards one another in a squeezing motion (8) by actuation of a first pressure chamber (20) and opened in an oppositely-directed opening motion by actuation of a second pressure chamber (21), and wherein a vibration is superimposed on each of said two motions, **characterized in that** a first vibration impulse effective in the direction of the squeezing motion (8) in each case is produced in a third pressure chamber (22).

6. A method according to claim 5, **characterized in that** a second vibration impulse effective in the direction of the opening motion (8) is produced in the second pressure chamber (21).

7. A method according to claim 6, **characterized in that** the energy produced by the second vibration impulse and by the fluid displacement, thus caused, from the first pressure chamber (20) is intermediately stored in an energy store (28) and returned again into the first pressure chamber (20) with the actuation of the first vibration impulse.

## Revendications

1. Module de bourrage avec des leviers de bourrage (12) pouvant être déplacés l'un vers l'autre par paires autour d'un axe de pivotement (9) dans un mouvement d'adjonction (8), connectés à une extrémité inférieure (10) à des pics de bourrage (11), dans lequel les leviers de bourrage sont connectés à une extrémité supérieure (13) à un entraînement d'adjonction hydraulique (14) réalisé pour la réalisation du mouvement d'adjonction (8) ainsi que d'une vibration superposée à celui-ci,
**caractérisé en ce que**
une première chambre de pression (20) pour la génération du mouvement d'adjonction, une deuxième chambre de pression (21) pour la génération d'un mouvement d'ouverture dirigé à l'encontre du mouvement d'adjonction et une troisième chambre de pression (22) prévue pour la génération de vibrations sont disposées dans un cylindre hydraulique (19) de l'entraînement d'adjonction (14) présentant un piston d'adjonction (17) avec une tige de piston (18).

2. Module de bourrage selon la revendication 1, **caractérisé en ce que** la troisième chambre de pression (22) est formée par un espace creux (23) disposé dans la tige de piston (18) qui est limité côté piston par une seconde tige de piston (25) fixée à un fond de cylindre (24) du cylindre hydraulique (19), dans lequel les deux tiges de piston (18, 25) sont disposées de manière coaxiale à un axe de cylindre (26) du cylindre hydraulique (19).

3. Module de bourrage selon la revendication 2, **caractérisé en ce qu'**une face de piston (29) de la deuxième tige de piston (25) et une face de piston (30) côté tige de piston du piston d'adjonction (17) présentent la même superficie.

4. Module de bourrage selon la revendication 1, **caractérisé en ce que** la première chambre de pression (20) est connectée à un accumulateur d'énergie (28).

5. Procédé pour le bourrage inférieur d'une voie ferrée, dans lequel des leviers de bourrage (12) pouvant être déplacés l'un vers l'autre autour d'un axe de pivotement (9), connectés à une extrémité inférieure (10) à des pics de bourrage (11) sont adjoints l'un à l'autre par sollicitation d'une première chambre de pression (20) dans un mouvement d'adjonction (8) et ouverts par sollicitation d'une deuxième chambre de pression (21) dans un mouvement d'ouverture opposé, et dans lequel une vibration est à chaque fois superposée à ces deux mouvements, **caractérisé en ce qu'**une première impulsion de vibration efficace à chaque fois en direction du mouvement d'adjonction (8) est générée dans une troisième chambre de pression (22).

6. Procédé selon la revendication 5, **caractérisé en ce qu'**une seconde impulsion de vibration efficace en direction du mouvement d'ouverture (8) est générée dans la deuxième chambre de pression (21).

7. Procédé selon la revendication 6, **caractérisé en ce que** l'énergie générée par la seconde impulsion de vibration et le refoulement de fluide provoqué avec celle-ci hors de la première chambre de pression (20) est stockée de manière intermédiaire dans un accumulateur d'énergie (28) et renvoyée dans la première chambre de pression (20) avec l'activation de la première impulsion de vibration.
